# FASCICULE DE BREVET EUROPEEN

(11) **EP 0 517 637 B1**
(45) Date de publication et mention de la délivrance du brevet: **17.05.1995**
(21) Numéro de dépôt: 92440072.4
(22) Date de dépôt: 05.06.1992
(51) Int. Cl.: B21F 1/00, B21F 35/00

(54) **Tête de cambrage à outils multiples pour machine à cambrer les fils métalliques**
Biegekopf mit Mehrfachwerkzeugen für eine Drahtbiegemaschine
Multiple tool bending head for a wire bending machine

(30) Priorité: 06.06.1991 FR 9107101
(43) Date de publication de la demande: 09.12.1992
(73) Titulaire: LATOUR & FILS, F-08450 Haraucourt (FR)
(72) Inventeur: Latour, Yves, F-08450 Haraucourt (FR)
(74) Mandataire: Dénoyez, Hubert

(56) Documents cités:
- EP-A- 0 079 587
- EP-A- 0 108 695
- EP-A- 0 123 231
- GB-A- 904 295
- GB-A- 2 172 229

## Description

La présente invention a pour objet une tête de cambrage à outils multiples pour machine à cambrer les fils métalliques.

Il existe à ce jour deux grandes catégories de machines à cambrer les fils métalliques, celles utilisées pour les grandes séries et comportant des outils de cintrage placés dans une position correspondant au profil que l'on désire donner au fil métallique, et celles utilisées pour les petites séries, ne nécessitant que peu d'outillage, contrairement aux précédentes, pour passer d'un profil à un autre.

Les machines à cambrer le fil de cette dernière catégorie sont pratiquement toutes conçues de la même manière, à savoir que le fil issu d'une bobine ou d'une botte passe par un redresseur, puis est pris en charge par un système d'amenage qui en amène la longueur voulue à l'outil de cambrage, généralement constitué d'un doigt et d'un organe cintreur entre lesquels passe le fil métallique, le pivotement dudit outil permettant le cambrage du fil.

L'inconvénient de ces machines est qu'elles ne comportent en général qu'un seul outil, et que, pour effectuer des cintrages avec des rayons de courbure différents, il est nécessaire de combiner le travail de l'outil avec l'avance du fil, ce qui dans certains cas ne permet pas d'obtenir un résultat d'une grande précision.

La présente invention permet de remédier à cet inconvénient en proposant une tête de cambrage à outils multiples, de conception simple, adaptable sur les machines de cambrage de fils métalliques.

La tête de cambrage de fil objet de la présente invention est solidaire de l'extrémité d'un bras monté pivotant autour d'un axe longitudinal confondu avec l'axe de passage du fil, sur le bâti de la machine.

Conformément à l'invention, la tête de cambrage est constituée d'un carter cylindrique à l'intérieur duquel peut tourner, sous l'action d'un premier motoréducteur solidaire dudit bras, autour d'un axe perpendiculaire à l'axe de passage du fil, une cage cylindrique à la périphérie de laquelle sont disposés, également répartis, des arbres dont les axes sont parallèles à l'axe de rotation de ladite cage.

Chacun de ces arbres est monté coulissant dans ladite cage le long de son axe longitudinal, et peut également pivoter autour de cet axe sous l'action d'un second motoréducteur placé à l'extérieur du carter contenant la cage, et dont l'arbre menant traverse ladite cage le long de l'axe de rotation de celle-ci.

Chaque arbre comporte à l'une de ses extrémités, celle affleurant le bord du carter du côté du passage du fil, un outil constitué d'un doigt et d'un organe cintreur.

Sur le carter, à l'extrémité opposée de la liaison de celui-ci au bras, est fixé un vérin d'axe parallèle à l'axe de rotation de la cage, du côté opposé à celui où passe le fil, la tige dudit vérin pouvant traverser ledit carter de manière à faire coulisser l'arbre qui se trouve en regard, l'outil qui équipe l'extrémité dudit arbre émergeant alors du plan du carter, au niveau du passage du fil.

Ainsi, lorsque le fil à traiter est amené de la longueur souhaitée le long du bras jusqu'à la tête de cambrage, le premier motoréducteur fait tourner la cage de manière à positionner en regard du vérin l'arbre périphérique portant l'outil qui doit entrer en action, la tige dudit vérin pousse l'arbre dont l'outil émerge au niveau du fil puis le deuxième motoréducteur fait pivoter de l'angle désiré ledit arbre porteur d'outil, provoquant le cintrage du fil.

Le vérin se retire ensuite en ramenant l'arbre porteur d'outil, le fil est avancé et l'opération recommence avec le même outil ou un autre.

La tête de cambrage selon l'invention permet avantageusement, d'une part de disposer de plusieurs outils pour une même machine de cambrage, d'autre part, quand le bras est dans une position donnée, en agissant sur la rotation de l'arbre portant l'outil, de cintrer le fil dans un sens ou dans un autre diamétralement opposés, en évitant ainsi d'avoir à faire effectuer au bras une rotation de 180°. Elle permet en outre, dans le cas de fils de diamètres différents, que ledit fil soit toujours tangent au doigt de l'outil, un calculateur numérique régissant les mouvements de la machine, positionnant l'outil de façon adéquate.

Les avantages et les caractéristiques de la présente invention ressortiront plus clairement de la description qui suit et qui se rapporte au dessin annexé lequel en représente un mode de réalisation non limitatif.

La figure unique du dessin annexé représente une vue partielle et en coupe longitudinale d'une tête de cambrage selon l'invention.

Sur cette figure on peut voir qu'à l'extrémité du bras 5 la tête de cambrage selon l'invention comporte un carter cylindrique 1 à l'intérieur duquel peut tourner une cage 2 sous l'action d'un motoréducteur 22 par l'intermédiaire de roues dentées 20 et 21 solidaires respectivement de la cage 2 et de l'arbre 22′ du motoréducteur 22.

La cage 2 comporte à sa périphérie des arbres, dont deux, 3 et 4, sont représentés sur la figure, d'axe longitudinal parallèle à l'axe de rotation YY′ de la cage 2 et perpendiculaire à l'axe XX′ de passage du fil.

Ces arbres 3 et 4 peuvent coulisser longitudinalement dans la cage 2, dans des logements respectivement 23 et 24.

Les arbres 3 et 4 comportent chacun, à leur extrémité opposée à celle portant l'outil, une gorge périphérique, respectivement 33 et 43, dans laquelle passe la ciconférence intérieure d'un anneau 16 solidaire du carter 1.

Sur ce carter 1, du côté opposé au bras 5, est fixé un vérin 13 d'axe parallèle à l'axe YY′, dont la tige 14 peut traverser le carter 1 par une lumière 15 de manière à pouvoir faire coulisser l'arbre en regard, en l'occurence sur la figure l'arbre 4, dans le logement 24 de la cage 2. A cet effet l'anneau 16 comporte une portion 17 découpée désolidarisable de l'anneau et solidarisée à l'extrémité de la tige 14 du vérin 13.

Le carter 1 et la cage 2 sont traversés centralement, le long de l'axe YY,′ par l'arbre menant 11 d'un motoréducteur 10, l'arbre menant 11 comportant une roue dentée 12 pouvant entraîner en rotation les arbres périphériques 3 et 4 par l'intermédiaire de roues dentées, respectivement 30 et 40, dont sont munis les arbres 3 et 4.

Ainsi le motoréducteur 22 entraîne en rotation la cage 2 de manière à sélectionner l'arbre, donc l'outil, nécessaire à l'opération à faire subir au fil, cet arbre étant positionné en regard du vérin 13. A ce moment la portion 17 de l'anneau 16 solidaire de la tige 14 du vérin 13 est positionnée dans la gorge périphérique 43 de l'arbre en question, et sous l'action de ce vérin 13 l'arbre coulisse et l'outil disposé à son extrémité émerge du carter 1 pour se retrouver sur l'axe XX′. Le motoréducteur 10 tourne alors de l'angle voulu de manière à donner au fil, pris dans l'outil, la courbure désirée. Si le cintrage suivant nécessite un autre outil, le vérin 13 ramène ensuite l'arbre et le motoréducteur 22 sélectionne l'autre outil.

Dans le cas où deux cintrages consécutifs à effectuer avec le même outil sont sensiblement diamétralement opposés, plutôt que de faire effectuer au bras une rotation, l'arbre portant l'outil est ramené dans la cage, le motoréducteur 10 lui fait effectuer un demi-tour puis cet arbre est sorti à nouveau de la cage de manière à présenter l'outil symétriquement par rapport à sa position précédente, en vue d'effectuer le cintrage.

Dans le cas de fils de diamètres différents, il suffit d'entrer dans le calculateur le diamètre du fil à traiter et l'arbre porteur de l'outil se positionnera, par l'intermédiaire de la cage, de manière que le fil soit tangent au doigt de l'outil, ceci s'effectuant sans qu'il y ait lieu de recourir à un autre moyen de déplacement du doigt, ce qui simplifie notablement la manoeuvre par comparaison avec celles exigées par les machines existantes.

Il va de soi que la présente invention ne saurait être limitée à la description qui précède, et qui peut subir un certain nombre de modifications. En particulier les outils portés par la tête de cambrage selon l'invention peuvent consister, pour certains, en d'autres types d'outils que des outils de cintrage.

## Revendications

1. Tête de cambrage à outils multiples pour machine à cambrer les fils métalliques, solidaire de l'extrémité d'un bras monté pivotant autour d'un axe longitudinal confondu avec l'axe de passage du fil, caractérisé en ce qu'elle comprend un carter cylindrique (1) à l'intérieur duquel une cage (2) peut tourner, sous l'action d'un motoréducteur (22), autour d'un axe perpendiculaire à l'axe de passage du fil, la cage (2) comportant à sa périphérie des arbres (3, 4) dont les axes sont parallèles à son axe de rotation YY′ et perpendiculaires à l'axe XX′ de passage du fil, lesdits arbres (3, 4) pouvant coulisser longitudinalement dans ladite cage (2), dans des logements (23, 24) et comportant chacun, à leur extrémité opposée à celle portant l'outil (31, 41), une gorge périphérique (33, 43) dans laquelle passe la circonférence intérieure d'un anneau (16) solidaire du carter (1), sur lequel est fixé un vérin (13) d'axe parallèle à l'axe (YY′), dont la tige (14) peut traverser le carter (1) par une lumière (15) de manière à pouvoir faire coulisser l'arbre en regard dans le logement correspondant de la cage (2), l'extrémité de la tige (14) du vérin (13) étant solidarisée à une portion (17) découpée de l'anneau (16), désolidarisable dudit anneau (16), un moto-réducteur (10) permettant d'autre part d'entraîner en rotation les arbres (3, 4).

## Claims

1. Multiple tool bending head for a wire bending machine integral with the end of an arm mounted pivotally around a longitudinal axis meeting with the axis of the passage of the wire characterised in that it comprises a cylindrical casing (1) in the interior of which a cage (2) may turn under the action of a motor speed reducer (22) around an axis perpendicular to the axis of the passage of the wire, the cage (2) having at its edges shafts (3, 4) whose axes are parallel to its axis of rotation YY' and perpendicular to the axis XX' of the passage of the wire, said shafts (3, 4) able to slide longitudinally in said case (2) in housings (23, 24) and each comprising at the end opposite that carrying the tool (31, 41) a peripheral groove (33, 43) in which passes the interior circumference of a ring (16) integral with the casing (1) upon which is fixed a jack (13) with an axis parallel to the axis (YY') whose shaft (14) may traverse the casing (1) by a port (15) in such a way as to allow sliding of the shaft concerned in the corresponding housing of the cage (2), the end of the shaft (14) of the jack (13) being integral with a portion (17) indented in the ring (16), removable from said ring (16), a motor speed reducer (10) allowing moreover the rotational driving of the shafts (3, 4).

## Patentansprüche

1. Biegekopf mit Mehrfachwerkzeugen für eine Drahtbiegemaschine, verbunden mit dem Ende eines Arms, der drehbar um eine Längsachse montiert ist, welche mit der Durchgangsachse des Drahts zusammenfällt, **dadurch gekennzeichnet**, daß er ein zylindrisches Gehäuse (1) aufweist, in dessen Innerem ein Käfig (2) unter der Wirkung eines Getriebemotors (22) um eine Achse sich drehen kann, welche rechtwinklig zur Durchgangsachse des Drahts verläuft, der Käfig (2) an seinem Umfang Wellen (3, 4) lagert, deren Achsen parallel zu seiner Rotationsachse YY' und rechtwinklig zur Durchgangsachse XX' des Drahts verläuft, diese Wellen (3, 4) in Lagern (23, 24) längs verschiebbar sind und jede an ihrem Ende, das demjenigen entgegengesetzt ist, daß das Werkzeug (31, 41) trägt, eine Umfangsrille (33, 43) aufweist, in welcher der Innenumfang eines mit dem Gehäuse (1) verbundenen Rings (16) eingreift, über dem ein Zylinder (13) befestigt ist, dessen Achse parallel zur Achse (YY') verläuft, dessen Stange (14) das Gehäuse (1) durch eine Öffnung (15) durchqueren kann, der Art, um die Welle in Bezug auf das entsprechende Lager des Käfigs (2) verschieben zu können, wobei das Ende der Stange (14) des Zylinders (13) verbunden ist mit einem ausgeschnittenen Teil des Rings (16), der lösbar von diesem Ring (16) ist und ein Getriebemotor (10) es andererseits ermöglicht, die Wellen (3, 4) drehbar anzutreiben.
